# EUROPÄISCHE PATENTSCHRIFT

(11) **EP 0 920 361 B1**
(45) Veröffentlichungstag und Bekanntmachung des Hinweises auf die Patenterteilung: **24.05.2000**
(21) Anmeldenummer: 97931607.2
(22) Anmeldetag: 25.07.1997
(51) Int. Cl.: B22D 41/28, B22D 41/34

(54) **FEUERFESTE PLATTE SOWIE EINE SPANNVORRICHTUNG FÜR EINEN SCHIEBEVERSCHLUSS AM AUSGUSS EINES METALLSCHMELZE ENTHALTENDEN BEHÄLTERS**
FIREPROOF PLATE AND A CLAMPING DEVICE FOR A SLIDING GATE AT THE OUTLET OF A VESSEL CONTAINING MOLTEN METAL
PLAQUE RESISTANT AU FEU ET DISPOSITIF DE SERRAGE POUR FERMETURE COULISSANTE PLACEE AU NIVEAU DE L'ORIFICE D'EVACUATION D'UNE CUVE CONTENANT DU METAL FONDU

(30) Priorität: 05.08.1996 CH 192296
(43) Veröffentlichungstag der Anmeldung: 09.06.1999
(73) Patentinhaber: Stopinc Aktiengesellschaft, 6331 Hünenberg (CH); DIDIER-WERKE AG, 65189 Wiesbaden (DE)
(72) Erfinder: WALTENSPÜHL, Rolf, CH-6331 Hünenberg (CH); ROTHFUSS, Hans, D-65232 Taunusstein (DE); KELLER, Werner, CH-6312 Steinhausen (CH)
(86) Internationale Anmeldenummer: CH9700284
(87) Internationale Veröffentlichungsnummer: WO9805451

(56) Entgegenhaltungen:
- DE-A- 3 522 134
- US-A- 4 840 296
- PATENT ABSTRACTS OF JAPAN vol. 010, no. 365 (M-542), 6.Dezember 1986 & JP 61 159258 A (KUROSAKI REFRACT CO LTD), 18.Juli 1986,
- PATENT ABSTRACTS OF JAPAN vol. 010, no. 365 (M-542), 6.Dezember 1986 & JP 61 159260 A (TOSHIBA CERAMICS CO LTD), 18.Juli 1986,

## Beschreibung

Die Erfindung betrifft eine feuerfeste Platte für einen Schiebeverschluss nach dem Oberbegriff des Anspruchs 1, sowie eine Spannvorrichtung nach dem Oberbegriff des Anspruchs 8 für diese Platte.

Bei einem bekannten Schiebeverschluss gemäss der Druckschrift DE-C2 35 22 134 sind feuerfeste Platten vorgesehen, die nicht von einer Metallbandage umfasst sind. Wenigstens zwei einander gegenüberliegende Bereiche des Randes sind bei einer jeweiligen Platte gegen die Gleitfläche hin verjüngend ausgebildet. Diese sich verjüngenden Randbereiche sind dabei jeweils für einen Eingriff mit einer angepassten, abgeschrägten Fläche eines Klemmelementes bestimmt. Die Abmessungen und Winkel der Platte sind im Bereich der abgeschrägten Flächen von der Gleitfläche zur hinteren Auflagefläche derart gewählt, dass die Klemmelemente sowohl eine gegen die Mitte der Platte wie auch eine gegen die hintere Auflagefläche gerichtete Kraftkomponente ausüben. Eine jeweilige Platte kann dabei die Form eines Rechtecks mit abgerundeten Ecken oder die Form eines Sechsecks aufweisen, welches aus zwei gleichschenkligen Trapezen mit gemeinsamer Basis gebildet ist.

Diese bekannte Verspannungart von feuerfesten Platten in einem Schiebeverschluss ist mit verschiedenen Nachteilen verbunden. Zum einen sind für die Einspannung einer jeweiligen Platte mehrere Klemmelemente vorgesehen, die einzeln mittels Schrauben oder dergleichen gegen den entsprechenden Randbereich der Platte festgespannt werden. Dies führt zu einem unverhältnismässigen Arbeitsaufwand bei der Montage. Darüberhinaus ist bei dem ausserordentlich rauhen sowie heissen Betrieb ein einwandfreies Funktionieren der Schrauben und der Gewindelöcher auf die Dauer nicht gewährleistet. Im weiteren sind die feuerfesten Platten mit den in ihrem Randbereich vorgesehenen Verjüngungen relativ aufwendig herzustellen und die durch diese Verjüngungen hervorgerufenen spitzen Plattenkanten können insbesondere bei einem Schlag leicht ausbrechen.

Aufgabe der vorliegenden Erfindung besteht demgegenüber darin, eine feuerfeste Platte nach der eingangs beschriebenen Gattung zu schaffen, die bei günstiger Herstellung eine solche äussere Form aufweist, dass bei der Platte in verspanntem und erhitzten Betriebszustand optimale Druckspannungsverhältnisse vorliegen und dass mit ihr demzufolge eine erhöhte Haltbarkeit erzielt wird. Der diese Platten aufnehmende Schiebeverschluss soll dabei mit einer Spannvorrichtung ausgerüstet sein, mit welchem diese Platten einfach und schnell einspannbar sind.

Erfindungsgemäss ist die Aufgabe durch das Kennzeichen des Anspruchs 1 gelöst.

Für die Verspannung der Platte im Schiebeverschluss ist vorzugsweise eine Spannvorrichtung vorgesehen, welche Spannelemente aufweist, die zwecks Erzielung einer ganzflächigen Auflage an den Seitenflächen der feuerfesten Platte jeweils im Rahmen gelenkig gelagert sind und mindestens zwei der Spannelemente von einem einzigen Verspannmittel gegen die andern beiden Spannelemente verschiebbar geführt sind.

Mit dieser erfindungsgemässen Ausbildung der feuerfesten Platte und der diese festhaltenden Spannvorrichtung wird eine optimale Verspannung und damit ein verbesserte Haltbarkeit der Platte erzielt. Die Verspannung der Platte ist durch die annähernd über die gesamte Plattenlänge erzeugte Kraftbeaufschlagung und durch den mit den gewählten Winkeln auf die Platte wirkenden Kraftlinienverlauf optimiert. Damit gehen die im Betriebszustand in der Platte entstehenden Risse nicht auseinander und ein Ansaugen von Luft durch diese Risse kann weitgehend verhindert werden. Dadurch, dass die Platte keinen Blechmantel aufweist, lässt sie sich kostengünstig fertigen.

Ausführungsbeispiele der Erfindung sowie weitere Vorteile derselben sind nachfolgend anhand der Zeichnung näher erläutert. Es zeigt:
- Fig.1: eine Draufsicht auf eine in einem metallischen Rahmen gehaltene erfindungsgemässe feuerfeste Platte,
- Fig.2: eine Seitenansicht der im Rahmen gehaltenen Platte nach Fig.1,
- Fig.3: eine Draufsicht auf ein Schiebeverschluss-Gehäuse mit einer Spannvorrichtung für das Einspannen der Platte nach Fig.1,
- Fig.4: eine Variante einer Plattenhalterung in Draufsicht und
- Fig.5: einen Schnitt der Plattenhalterung nach Fig.4.

Fig. 1 zeigt eine in einem metallischen Rahmen 11 eingespannte feuerfeste Platte 20 mit einer Durchflussöffnung 22. Diese Platte 20 ist in einen nicht näher dargestellten Schiebeverschluss am Ausguss eines Metallschmelze enthaltenden Behälters als Boden- oder Schieberplatte einsetzbar. Ein solcher Schiebeverschluss ist beispielsweise in der Druckschrift EP-B1 0 277 146 ausführlich erläutert und dargestellt. Er wird insbesondere für Stahlschmelze enthaltende Pfannen verwendet, die üblicherweise in Stranggiessanlagen vorgesehen sind.

Die feuerfeste Platte 20 besteht dabei aus einem hitzebeständigen keramischen Material und sie kann einteilig oder aus einem Basismaterial mit mindestens einem hochwertigen Feuerfesteinsatz hergestellt sein, wobei dieser Feuerfesteinsatz vorteilhaft die Durchflussöffnung 22 bildet, durch welche die Stahlschmelze im Betriebszustand der Platte fliesst.

Im vorliegenden Ausführungsbeispiel weist die Platte 20 eine sechseckige Aussenform mit einer länglichen symmetrischen Ausbildung auf. Beidseitig zur Platten-Längsachse 23 erstrecken sich je zwei mit unterschiedlicher Länge und in einem stumpfen Winkel y zueinander angeordnete Seitenflächen 24, 25, welche als Verspannflächen der Platte 20 im metallischen Rahmen 11 dienen.

Erfindungsgemäss sind die kürzeren Seitenflächen 24 zur Längsachse 23 jeweils in einem Winkel α zwischen 20° und 50°, indessen die längeren Seitenflächen 25 in je einem Winkel β zwischen 10° und 30° zur Längsachse 23 verlaufend angeordnet. Im aktuellen vorteilhaften Ausführungsbeispiel beträgt der Winkel α annähernd 30° und der Winkel β annähernd 14°. Die kürzeren und die längeren Seitenflächen 24, 25 dienen als Verspannflächen der Platte 20 im metallischen Rahmen 11 und bilden dabei unmittelbar aneinander folgend eine quere Kante 26.

Zwischen den kürzeren bzw. den längeren Seitenflächen 24 bzw. 25 ist der Plattenrand jeweils mit einer senkrecht zur Längsachse 23 verlaufenden Stirnfläche 27 bzw. 28 gebildet. Diese Stirnflächen 27, 28 weisen eine Länge von annähernd der Hälfte der Plattenbreite auf. Nach Einspannung der Platte 20 im Rahmen 11 sind diese Stirnflächen 27, 28 überdies berührungsfrei und damit ohne Verspannung zum metallischen Rahmen 11 angeordnet.

Die Durchflussöffnung 22 ist senkrecht auf der Längsachse 23 angeordnet und weist einen Durchmesser auf, der in etwa einen Drittel bis einen Viertel der Plattenbreite beträgt. In Bezug auf die Längserstreckung der Platte 20 ist diese Durchflussöffnung von der Plattenmitte gegen die kürzeren Seitenflächen 24 hin versetzt angeordnet. Ihr Zentrum liegt dabei annähernd auf der winkelhalbierenden Linie, welche von dem stumpfen Winkel y zwischen der kürzeren und der längeren Seitenfläche 24, 25 gebildet ist. Zwischen der Öffnung 22 und der Stirnfläche 27, welche die beiden kürzeren Seitenflächen 24 verbindet, ist vorzugsweise ein Abstand von cirka einem Drittel der Plattenlänge vorgesehen.

Der metallische Rahmen 11 besteht aus zwei an sich gleich dimensionierten Rahmenteilen 11', zwei an letzteren gelenkig gelagerten Klemmschuhen 12 sowie aus die beiden Rahmenteile verbindenden Gewindeschrauben 14. Letztere sind jeweils seitlich am einen Rahmenteil 11' schwenkbar gehalten und erstrecken sich durch eine im andern Rahmenteil 11' vorgesehene Bohrung. Die zusammengeschraubten Rahmenteile und die Klemmschuhe 12 bilden eine Öffnung, die der Plattenaussenform entspricht und in welcher die Platte 20 eingespannt werden kann. Der Rahmen 11 mit der darin eingespannten Platte 20 kann in ein Gehäuse des Schiebeverschlusses eingelegt werden, von welchem hierbei bloss zwei Zentrierbolzen 16, 17 veranschaulicht sind. Der eine Rahmenteil 11' hat zur Aufnahme des Bolzens 17 eine entsprechende Bohrung, währenddem der andere Rahmenteil zweckmässigerweise eine Längsnut 18 aufweist, in welcher der Bolzen 16 zentriert ist, damit sich der Rahmen im Gehäuse durch die im Betriebszustand entstehende Erwärmung zumindest in Längsrichtung ausdehnen kann. Nachdem die Platte 20 verschlissen ist, kann diese zusammen mit dem Rahmen aus dem Schiebergehäuse herausgenommen und unter Wiederverwendung des Rahmens eine neue Platte in diesen eingespannt werden.

Diese erläuterte Ausbildung des Rahmens 11 ermöglicht eine derartige Einspannung der Platte in ihm, dass diese kürzeren und längeren Seitenflächen 24, 25 nahezu über ihre gesamte Länge an den Klemmschuhen bzw. an den Rahmenteilen anliegen, insbesondere auch dann, wenn die Aussenabmessungen der Platte 20 herstellungsbedingt einige Millimeter variieren. Dies kann durch entsprechende Einstellung der Gewindeschrauben 14 sichergestellt werden. Daraus ergibt sich ein weiterer Vorteil der vorliegenden Erfindung insofern, als die Platte an ihren Seitenflächen nicht mit engen Toleranzen hergestellt werden muss.

Gemäss Fig.2 weist die Platte 20 zwei planparallele Flächen 21, 29 auf, von denen zumindest eine geschliffen ist. Die obere oder die untere Fläche 21, 29 dient dabei als Gleitfläche, welche im Betriebszustand der Platte 20 mit einer ebensolchen zweiten Platte in Gleitkontakt steht. Bei Verschiebung der einen Platte in Richtung ihrer Längsachse 23 werden die Durchflussöffnungen 22 in Offenstellung mehr oder weniger in Überdeckung bzw. ausserhalb dieser in Schliessstellung gebracht. An die der Gleitfläche gegenüberliegenden Fläche 29 schliesst in der Regel eine strichpunktiert dargestellte feuerfeste Hülse 32 an. Für eine einwandfreie Abdichtung zwischen der Platte und dieser Hülse kann die Platte in an sich bekannter Weise im Bereich der Durchflussöffnung eine Aussparung zur Aufnahme der Hülse oder aber einen in die Hülse ragenden Ansatz haben.

Die Aussenform der Platte könnte im Prinzip auch durch weniger oder mehr als sechs Ecken gebildet sein, so zum Beispiel könnte sie achteckig sein, wobei in diesem Falle die zusätzlichen Flächen vorteilhaft jeweils zwischen der kürzeren und der längeren Seitenfläche 24, 25 in annähernd paralleler Anordnung zur Längsachse 23 ausgebildet wären. Auch die Position der Durchflussöffnung 22 zur Längsachse 23 könnte beispielsweise auf der Verbindungslinie zwischen den Kanten 26 oder anderswo liegen.

Fig.3 zeigt eine in einem Schiebergehäuse 19 integrierte Spannvorrichtung 40 zum lösbaren Festhalten der feuerfesten Platte 20. Diese Spannvorrichtung 40 weist vier in diesem Gehäuse 19 angeordnete Spannelemente 42, 44 auf, welche je eine Spannfläche bilden, die im verspannten Zustand jeweils an eine korrespondierende Seitenfläche 24, 25 der Platte 20 angepresst sind.

Erfindungsgemäss sind diese Spannelemente 42, 44 zwecks Erzielung einer ganzflächigen Auflage an den Seitenflächen 24, 25 der Platte 20 jeweils im Gehäuse 19 gelenkig gelagert und zwei der Spannelemente 44 sind von einem einzigen Verspannmittel gegen die andern beiden Spannelemente 42 hin verschiebbar geführt. Diese dreieckförmig ausgebildeten Spannelemente 42, 44 haben auf ihrer Basisseite jeweils die Spannfläche und sie liegen mit ihrer einen bzw. beiden leicht bombierten Rückseiten an Anschlagflächen 19' des Gehäuses 19 auf. Für die gelenkige Lagerung sind sie mit parallel zur Längsachse 23 ausgerichteten Längsnuten 48 versehen, in denen im Gehäuse 19 vorstehende Bolzen 45, 46 annähernd spielfrei zentriert sind. Diese Spannelemente 42, 44 stellen sich somit beim Verspannen einer Platte 20 dem jeweiligen effektiven Winkel α bzw. β einer Seitenfläche 24, 25 von selbst ein und gewährleisten infolgedessen eine ganzflächige Auflage, die eine gleichmässige Druckverteilung der Spannkraft auf die Platte bewirkt, was die Plattenhaltbarkeit maximiert.

Die beiden verschiebbaren Spannelemente 44 auf der längeren Seitenfläche 25 sind jeweils über einen Hebel 51 mit einem Kulissenstein 52 verbunden, welcher mit einer quer zur Verschieberichtung der Spannelemente 44, am Gehäuse 19 drehgelagerter Gewindestange 53 in Eingriff stehen. Bei Drehung dieser Gewindestange 53 bewegen sich die beiden Kulissensteine 52 aufgrund der in ihnen vorgesehenen entgegengesetzten Gewindegänge entweder nach innen oder nach aussen. Bei einer Auswärtsbewegung werden die Spannelemente 44 von den Hebeln 51 gegen die Platte 20 gedrückt und letztere damit gespannt, indes bei einer Verschiebung nach innen wird die Platte gelöst. Die Drehung der Gewindestange 53 kann über einen handbetätigten Schlüssel oder aber über eine nicht näher gezeigte automatisch wirkende Einrichtung erfolgen. Die Spannflächen der Spannelemente 42, 44 sind derart bemessen, dass sie sich annähernd über die gesamte Länge mit den mit ihnen in Kontakt stehenden Seitenflächen der Feuerfestplatte überdekken, jedoch vorteilhaft eine etwas geringere Länge als die entsprechenden Platten-Seitenflächen 24, 25 aufweisen und im verspannten Zustand zwischen den Enden dieser Seitenflächen 24, 25 angreifen, ohne die seitlichen Plattenkanten 26, 28' zu berühren, um Rissbildungen bei diesen Kanten zu verhindern.

Fig.4 und Fig.5 veranschaulichen eine Variante des Spannelementes 42 und der mit diesem zusammenwirkenden Platte 20. Die Platte 20 weist hierbei eine sich über die kürzere Seitenfläche 24 erstreckende Anschrägung 20' auf, die dazu bestimmt ist, dass an ihr ein am Spannelement 42 befestigtes Halteelement 43 aufliegt. Es wird damit ein Herausfallen der Platte 20 verhindert, wenn diese in gelöstem Zustand ist und das Schiebergehäuse 19 und mit ihm die Platte 20 in Längserstreckung gesehen in einer vertikalen Montagestellung befindlich sind.

Selbstverständlich liessen sich noch andere Varianten von Spannvorrichtungen dartun. Zur Erläuterung der Erfindung genügen jedoch die dargelegten Ausführungen.

Die Platte könnte auf ihrer Schmalseite beispielsweise mit einem Synodenband umgeben sein, so dass sie nach dem Gebrauch bei der die Spannelemente lösenden Demontage nicht auseinanderfällt. Im weiteren könnte sie zwecks Isolierung an dieser Schmalseite und/oder an der Rückseite 29 mit einer flexiblen Auflage, z.B. einem Pyrostop-Papier, versehen sein.

## Patentansprüche

1. Feuerfeste Platte für einen Schiebeverschluss am Ausguss eines Metallschmelze enthaltenden Behälters, welche in der Aussenform eine vieleckige Platte (20) bildet mit einer Längsachse (23), zu der sich beidseitig mindestens je zwei mit unterschiedlicher Länge und in einem stumpfen Winkel (γ) zueinander angeordnete Seitenflächen (24, 25) erstrecken, die als Verspannflächen der Platte (20) in einem metallischen Rahmen (11) oder dergleichen dienen, dadurch gekennzeichnet, dass
die kürzeren Seitenflächen (24) zur Längsachse (23) jeweils in einem Winkel (α) zwischen 20° und 50°, indessen die längeren Seitenflächen (25) in je einem Winkel (β) zwischen 10° und 30° zur Längsachse (23) verlaufend angeordnet sind.

2. Feuerfeste Platte nach Anspruch 1, dadurch gekennzeichnet, dass die beiden Seitenflächen (24, 25) auf der einen Seite zur Längsachse (23) zu denjenigen auf der gegenüberliegenden Seite durch senkrecht zur Längsachse (23) verlaufenden Stirnflächen (27, 28) der Platte (20) verbunden sind, wobei diese Stirnflächen (27, 28) im eingebauten Zustand der Platte im metallischen Rahmen (11) oder dergleichen als verspannungsfreie Flächen vorgesehen sind.

3. Feuerfeste Platte nach Anspruch 1 oder 2, dadurch gekennzeichnet, dass die kürzeren Seitenflächen (24) zur Längsachse (23) jeweils in einem Winkel (α) von annähernd 30°, indessen die längeren Seitenflächen (25) in je einem Winkel (β) von annähernd 15° zur Längsachse (23) verlaufend angeordnet sind.

4. Feuerfeste Platte nach einem der Ansprüche 1 bis 3, dadurch gekennzeichnet, dass die Platte (20) in bezug auf die Längsachse (23) symmetrisch ausgebildet ist.

5. Feuerfeste Platte nach einem der vorhergehenden Ansprüche, dadurch gekennzeichnet, dass die Platte (20) eine sechseckige Aussenform aufweist.

6. Feuerfeste Platte nach einem der vorhergehenden Ansprüche, dadurch gekennzeichnet, dass die Platte (20) zumindest an einer Seitenfläche (24) eine Anschrägung (20') zwecks Halterung der Platte im Rahmen (11) oder im Gehäuse (19) hat.

7. Feuerfeste Platte nach einem der vorhergehenden Ansprüche, dadurch gekennzeichnet, dass die Platte (20) mit einer auf ihrer Längsachse (23) liegenden Durchflussöffnung (22) versehen ist, die gegen die kürzeren Seitenflächen (24) versetzt angeordnet ist.

8. Spannvorrichtung für das lösbare Festhalten einer feuerfesten Platte nach einem der vorhergehenden Ansprüche in einem Schiebeverschluss am Ausguss eines Metallschmelze enthaltenden Behälters, mit mindestens vier in einem Rahmen (11, 19) angeordneten Spannelementen (42, 44), welche je eine Spannfläche bilden, die im verspannten Zustand jeweils mit einer korrespondierenden Seitenfläche (24, 25) der feuerfesten Platte (20) in Kontakt stehen, dadurch gekennzeichnet, dass
diese Spannelemente (42, 44) zwecks Erzielung einer ganzflächigen Auflage an den Seitenflächen (24, 25) der Platte (20) jeweils im Rahmen (11, 19) oder dergleichen gelenkig gelagert sind und mindestens zwei der Spannelemente von einem einzigen Verspannmittel gegen die andern beiden Spannelemente (42) verschiebbar geführt sind.

9. Spannvorrichtung nach Anspruch 8, dadurch gekennzeichnet, dass die Spannelemente (42, 44) eine etwas geringere Länge als die entsprechenden Platten-Seitenflächen (24, 25) aufweisen und im verspannten Zustand zwischen den Enden dieser Seitenflächen (24, 25) angreifen.

10. Spannvorrichtung nach Anspruch 8 oder 9, dadurch gekennzeichnet, dass das Verspannmittel von einer Einrichtung automatisch betätigbar ist.

## Claims

1. Refractory plate for a sliding gate valve at the outlet of a vessel containing molten metal whose external shape constitutes a polygonal plate (20) with a longitudinal axis (23), on both sides of which at least two side surfaces (24, 25) of different length extend, which are arranged at an obtuse angle (γ) to one another and act as clamping surfaces of the plate (20) in a metallic frame (11) or the like, characterised in that
the shorter side surfaces (24) are arranged to extend at an angle (α) of between 20° and 50° to the longitudinal axis (23) whilst the longer side surfaces (25) are arranged to extend at an angle (β) of between 10° and 30° to the longitudinal axis (23).

2. Refractory plate as claimed in Claim 1 characterised in that the two side surfaces (24, 25) on one side of the longitudinal axis (23) are connected to those on the opposite side by end surfaces (27, 28) of the plate (20) extending perpendicular to the longitudinal axis (23), these end surfaces (27, 28) being provided in the installed state of the plate in the metallic frame (11) or the like as unclamped surfaces.

3. Refractory plate as claimed in Claim 1 or 2, charaterised in that the shorter side surfaces (24) are arranged to extend at an angle (α) of approximately 30° to the longitudinal axis (23) whilst the longer side surfaces (25) are arranged to extend at an angle (β) of approximately 15° to the longitudinal axis (23).

4. Refractory plate as claimed in one of Claims 1 to 3, characterised in that the plate (20) is of symmetrical construction with respect to the longitudinal axis (23).

5. Refractory plate as claimed in one of the preceding claims, characterised in that the plate (20) has a hexagonal external shape.

6. Refractory plate as claimed in one of the preceding claims, characterised in that the plate (20) has a bevel (20'), at least on one side surface (24), for the purpose of retaining the plate in the frame (11) or in the housing 19).

7. Refractory plate as claimed in one of the preceding claims, characterised in that the plate is provided with a flow opening (22) lying on ist longitudinal axis (23) which is arranged offset towards the shorter side surfaces (24).

8. Clamping device for releasably retaining a refractory plate as claimed in one of the preceding claims in a sliding gate valve at the outlet of a vessel containing molten metal including at least four clamping elements (42, 44) arranged in a frame (11, 19) which afford respective clamping surfaces, which are in contact, in the clamped state, with a respective corresponding side surface (24, 25) of the refractory plate (20), characterised in that
these clamping elements (42, 44) are pivotally mounted in the frame (11, 19) or the like in order to achieve engagement over the entire area with the side surface (24, 25) of the plate (20) and at least two of the clamping elements are guided to be movable by a single clamping means towards the other two clamping elements (42).

9. Clamping device as claimed in Claim 8, characterised in that the clamping elements (42, 44) have a somewhat smaller length than the corresponding side surfaces (24, 25) of the plate and, in the clamped state, engage between the ends of the side surfaces (24, 25).

10. Clamping device as claimed in Claim 8 or 9, characterised in that the clamping means is automatically by a device.

## Revendications

1. Plaque réfractaire pour une fermeture coulissante prévue à la sortie de coulée d'un récipient contenant un bain de métal fondu, qui forme, par sa forme extérieure, une plaque polygonale (20) présentant un axe longitudinal (23), sur chacun des deux côtés duquel s'étendent au moins deux surfaces latérales (24, 25) de longueurs différentes et disposées l'une par rapport à l'autre selon un angle obtus (γ), qui servent de surfaces de serrage de la plaque (20) dans un cadre métallique (11) ou analogue, caractérisée,
en ce que les surfaces latérales plus courtes (24) sont disposées en formant chacune avec l'axe longitudinal (23) un angle (α) d'entre 20° et 50°, tandis que les surfaces latérales plus longues (25) sont disposées en formant chacune un angle (β) d'entre 10° et 30° avec l'axe longitudinal (23).

2. Plaque réfractaire selon la revendication 1, caractérisée en ce que les deux surfaces latérales (24, 25) d'un même côté de l'axe longitudinal (23) sont reliées à celles du côté opposé par des surfaces frontales (27, 28) de la plaque (20) qui s'étendent perpendiculairement à l'axe longitudinal (23), ces surfaces frontales (27, 28) étant prévues comme surfaces exemptes de contraintes dans l'état monté de la plaque dans le cadre métallique (11) ou analogue.

3. Plaque réfractaire selon la revendication 1 ou 2, caractérisée en ce que les surfaces latérales plus courtes (24) sont disposées en formant chacune un angle (α) d'environ 30° avec l'axe longitudinal (23), tandis que les surfaces latérales plus longues (25) sont disposées en formant chacune un angle (β) d'environ 15° avec l'axe longitudinal (23).

4. Plaque réfractaire selon une des revendications 1 à 3, caractérisée en ce que la plaque (20) est de configuration symétrique par rapport à l'axe longitudinal (23).

5. Plaque réfractaire selon une des revendications précédentes, caractérisée en ce que la plaque (20) possède une forme extérieure hexagonale.

6. Plaque réfractaire selon une des revendications précédentes, caractérisée en ce que la plaque (20) possède, au moins le long d'une surface latérale (24), un biseau (20') servant à retenir la plaque dans le cadre (11) ou dans le boîtier (19).

7. Plaque réfractaire selon une des revendications précédentes, caractérisée en ce que la plaque (20) est munie d'une ouverture d'écoulement (22) qui se trouve sur son axe longitudinal (23) et qui est déportée par rapport aux surfaces latérales plus courtes (24).

8. Dispositif de serrage pour la fixation démontable d'une plaque réfractaire selon une des revendications précédentes, dans une fermeture coulissante à la sortie de coulée d'un récipient contenant un bain de métal fondu, comprenant au moins quatre éléments de serrage (42, 44) disposés dans un cadre (11, 19), qui forment chacun une surface de serrage qui, à l'état serré, est en contact avec une surface latérale correspondante (24, 25) de la plaque réfractaire (20), caractérisée
en ce que, pour obtenir une portée par surface intégrale sur les surfaces latérales (24, 25) de la plaque (20), ces éléments de serrage (42, 44) sont montés chacun de façon articulée dans le cadre (11, 19) ou analogue et au moins deux des éléments de serrage sont guidés mobiles en translation par rapport aux deux autres éléments de serrage (42) par un unique moyen de serrage.

9. Dispositif de serrage selon la revendication 8, caractérisé en ce que les éléments de serrage (42, 44) présentent une longueur légèrement inférieure à celle des surfaces latérales correspondantes (24, 25) de la plaque et qu'à l'état serré, ils attaquent entre les extrémités de ces surfaces latérales (24, 25).

10. Dispositif de serrage selon la revendication 8 ou 9, caractérisé en ce que le moyen de serrage peut être actionné automatiquement par un dispositif.
